# EUROPÄISCHE PATENTSCHRIFT

(11) **EP 1 298 260 B1**
(45) Veröffentlichungstag und Bekanntmachung des Hinweises auf die Patenterteilung: **25.02.2004**
(21) Anmeldenummer: 01890288.2
(22) Anmeldetag: 09.10.2001
(51) Int. Cl.: E04B 1/68

(54) **Einrichtung zur Abdichtung der sich zwischen zwei Abschnitten eines Betonkörpers ausbildenden Fuge**
Device for sealing a joint between two parts of a concrete structure
Dispositif pour l'étanchéité d'un joint entre deux parties d'une structure en béton

(30) Priorität: 27.09.2001 AT 15302001
(43) Veröffentlichungstag der Anmeldung: 02.04.2003
(73) Patentinhaber: Bruckner, Johann, 1220 Wien (AT)
(72) Erfinder: Bruckner, Johann, 1220 Wien (AT)
(74) Vertreter: Atzwanger, Richard, Dipl.-Ing. Patentanwalt

(56) Entgegenhaltungen:
- WO-A-00/06846
- WO-A-94/18398
- DE-A- 19 702 248
- US-A- 6 026 622

## Beschreibung

Die gegenständliche Erfindung betrifft eine Einrichtung zur Abdichtung der sich zwischen zwei Abschnitten eines Betonkörpers ausbildenden Fuge gegenüber dem Durchtritt von Flüssigkeit mit einer aus einem widerstandsfähigen Material, wie aus einem Kunststoff oder einem Metall, hergestellten U-förmigen Schiene, welche mit einem gegenüber derjenigen Fläche des Betonkörpers, auf welche sie zur Auflage gebracht wird, offenen Kanal ausgebildet ist, innerhalb dessen eine aus einem unter Einwirkung von Feuchtigkeit aufquellendem Material bestehenden Leiste od.dgl. angeordnet ist und welche parallel zum offenen Kanal mit einem ringsumgehend weitgehend geschlossenen Kanal mit zur Auflagefläche führenden Durchbrechungen ausgebildet ist, in welche ein Dichtungsmaterial einbringbar ist, welches durch die Durchbrechungen hindurch zur Auflagefläche bzw. in die Fuge übertritt.

Bekannte Einrichtungen zur Abdichtung der sich zwischen zwei Abschnitten eines Betonkörpers ausbildenden Fuge dienen dazu, auf die Oberfläche eines ersten Abschnittes des Betonkörpers aufgesetzt zu werden, worauf ein weiterer Abschnitt des Betonkörpers hergestellt wird. Durch die in der Schiene befindliche, aus einem unter Einwirkung von Feuchtigkeit aufquellenden Material bestehende Leiste wird eine Abdichtung der zwischen diesen Abschnitten befindlichen Fuge gegenüber dem Durchtritt von Flüssigkeit erzielt. Die Leiste befindet sich dabei innerhalb der Schiene, um deren Beschädigung durch den in der Folge aufgebrachten weiteren Abschnitt des Betonkörpers zu verhindern bzw. um deren Funktionsfähigkeit zu gewährleisten.

Aus der EU 418 699 B1 ist weiters eine Schiene bekannt, welche mit einem haubenförmigen Profil und einem dadurch gebildeten Kanal ausgebildet ist und welche mit den freien Enden ihrer Schenkel auf eine Fläche eines ersten Betonkörpers aufgebracht wird, wobei in den Kanal ein Dichtungsmedium eingebracht werden kann, welches über zur Auflagefläche hin führende Öffnungen auf die Auflagefläche bzw. in die zwischen zwei Abschnitten befindliche Fuge des Betonkörpers strömt, um diese gegenüber dem Durchtritt von Flüssigkeit abzudichten.
Aus der WO 94/18398 ist weiters eine Einrichtung zur Abdichtung der sich zwischen zwei Abschnitten eines Betonkörpers ausbildenden Fuge gegenüber dem Durchtritt von Flüssigkeit bekannt, welche einen Kanal zum Einbringen eines weiteren Dichtungsmittels und einen offenen Kanal, in welchen eine Dichtungsleiste eingesetzt ist, aufweist.

Der gegenständlichen Erfindung liegt einerseits die Aufgabe zugrunde, eine derartige Einrichtung zu schaffen, bei welcher die Strömung von Flüssigkeit zwischen der Schiene und dem weiteren Betonkörper wirksam verhindert ist und durch welche zudem verhindert wird, daß bei dem Aufbringen des weiteren Betonkörpers in den Kanal zur Einbringung eines weiteren Dichtungsmittels flüssige Betonbestandteile eintreten.

Dies wird erfindungsgemäß dadurch erzielt, daß die Schiene zumindest über einen Teil ihrer Oberfläche mit sich in deren Längsrichtung erstreckenden Rippen bzw. Nuten ausgebildet ist und daß unterhalb des weitgehend geschlossenen Kanals eine weitere Leiste od. dgl., insbesondere gleichfalls aus einem unter Einwirkung von Feuchtigkeit aufquellenden Material, vorgesehen ist.

Vorzugsweise ist die Schiene längs der drei von der Auflagefläche abliegenden Seitenflächen mit einer Vielzahl von sich in deren Längsrichtung erstreckenden Rippen bzw. Nuten ausgebildet. Nach einer bevorzugten Ausführungsform überragt die Leiste aus einem unter Einwirkung von Feuchtigkeit aufquellenden Material die Stirnflächen der Seitenwände.

Der Gegenstand der Erfindung ist nachstehend anhand eines in der Zeichnung dargestellten Ausführungsbeipieles näher erläutert. Es zeigen:
- Fig.1: eine erfindungsgemäße Einrichtung, in Ansicht von oben sowie in axonometrischer Darstellung, und
- Fig.2: die Schiene gemäß Fig. 1, in Ansicht von unten sowie in axonometrischer Darstellung.

Die in den Fig.1 und 2 dargestellte Einrichtung weist eine aus einem widerstandsfähigen Material, insbesondere aus einem Kunststoffmaterial, hergestellte Schiene 1 auf, welche mit einem angenähert rechteckigen Querschnitt ausgebildet ist. Diese Schiene 1 weist zwei Seitenwände 11 und 12, eine Deckwand 13, eine mittlere Wand 14 und eine untere Wand 15 auf. Der Innenraum der Schiene 1 ist durch die mittlere Wand 14 in zwei Kanäle 10 und 20 unterteilt. In den Kanal 10, welcher nach unten hin offen ist, ist eine Leiste 2 aus einem unter der Einwirkung von Feuchtigkeit aufquellenden Material eingesetzt, wobei diese Leiste 2 die Schiene 1 nach unten hin überragt.
Der Kanal 20 ist an seiner Unterseite durch die untere Wand 15 abgeschlossen. In dieser unteren Wand 15 sind Bohrungen 16 vorgesehen, durch welche hindurch in den Kanal 20 eingebrachtes Dichtungsmaterial aus dem Kanal 20 auf die Auflagefläche für die Schiene 1 bzw. in die zwischen zwei Abschnitten eines Betonkörpers befindliche Fuge übertritt.
An der Unterseite der unteren Wand 15 ist zudem eine weitere Leiste 3 insbesondere gleichfalls aus einem unter der Einwirkung von Feuchtigkeit aufquellenden Material vorgesehen.
Zudem ist die Schiene 1 an ihrer Außenseite mit einer Vielzahl von sich in deren Längsrichtung erstreckenden Rippen 17 bzw. Nuten 18 ausgebildet.

Eine derartige Einrichtung kann auf die Oberfläche eines ersten Abschnittes eines Betonkörpers aufgesetzt und mittels Bolzen 4 befestigt werden. Sobald anschließend an den ersten Abschnitt des Betonkörpers ein zweiter Abschnitt hergestellt wird, befindet sich diese Einrichtung in der sich zwischen diesen beiden Abschnitten ausbildenden Fuge, welche durch diese Einrichtung gegenüber dem Durchtritt von Flüssigkeit abgedichtet wird. Diese Abdichtung erfolgt einerseits durch die Leisten 2 und 3 und andererseits durch weiteres Dichtungsmaterial, welches jederzeit in den zweiten Kanal 20 eingebracht werden kann und welches durch die Bohrungen 16 hindurch in die Fuge übertritt.

Dadurch, daß die Oberfläche der Schiene 1 mit einer Vielzahl von sich in deren Längsrichtung erstreckenden Rippen 17 bzw. zwischen diesen befindlichen Nuten 18 ausgebildet ist, ist weiters auch die erforderliche Abdichtung zwischen den weiteren Abschnitten des Betonkörpers und der Schiene 1 gewährleistet.

## Patentansprüche

1. Einrichtung zur Abdichtung der sich zwischen zwei Abschnitten eines Betonkörpers ausbildenden Fuge gegenüber dem Durchtritt von Flüssigkeit mit einer aus einem widerstandsfähigen Material, wie aus einem Kunststoff oder einem Metall, hergestellten U-förmigen Schiene (1), welche mit einem gegenüber derjenigen Fläche des Betonkörpers, auf welche sie zur Auflage gebracht wird, offenen Kanal (10) ausgebildet ist, innerhalb dessen eine aus einem unter Einwirkung von Feuchtigkeit aufquellenden Material bestehende Leiste (2) angeordnet ist und welche parallel zum offenen Kanal (10) mit einem ringsumgehend weitgehend geschlossenen Kanal (20) mit zur Auflagefläche führenden Durchbrechungen (16) ausgebildet ist, in welchen ein Dichtungsmaterial einbringbar ist, welches durch die Durchbrechungen (16) hindurch zur Auflagefläche bzw. in die Fuge übertritt, **dadurch gekennzeichnet, daß** die Schiene (1) zumindest über einen Teil ihrer Oberfläche mit sich in deren Längsrichtung erstrekkenden Rippen (17) bzw. Nuten (18) ausgebildet ist und daß unterhalb des weitgehend geschlossenen Kanals (20) eine weitere Leiste (3), insbesondere gleichfalls aus einem unter Einwirkung von Feuchtigkeit aufquellenden Material, vorgesehen ist.

2. Einrichtung nach Patentanspruch 1, **dadurch gekennzeichnet, daß** die Schiene (1) längs der drei von der Auflagefläche abliegenden Seitenflächen (11,12,13) mit einer Vielzahl von sich in deren Längsrichtung erstreckenden Rippen (17) bzw. Nuten (18) ausgebildet ist.

3. Einrichtung nach einem der Patentansprüche 1 und 2, **dadurch gekennzeichnet, daß** die Leiste (2) aus einem unter Einwirkung von Feuchtigkeit aufquellenden Material die Stirnflächen der Seitenwände (11,12) überragt.

## Claims

1. A device for sealing the joint which forms between two portions of a concrete structure against the passage of liquid, having a U-shaped rail (1) made from a resistant material, such as a plastics or a metal, which is provided with a channel (10) open towards that face of the concrete structure on which it rests, within which channel (10) there is arranged a strip (2) consisting of a material which swells on exposure to moisture, and which is provided, parallel to the open channel (10), with a channel (20) closed extensively all round and having openings (16) leading to the bearing surface, into which channel (20) a sealing material may be introduced, which passes through the openings (16) to the bearing surface or into the joint, **characterised in that** the rail (1) is provided at least over part of its surface with ribs (17) or grooves (18) extending in the longitudinal direction thereof and **in that** a further strip (3), in particular likewise of a material which swells on exposure to moisture, is provided beneath the extensively closed channel (20).

2. A device according to claim 1, **characterised in that** the rail (1) is provided along the three side faces (11, 12, 13) remote from the bearing surface with a plurality of ribs (17) or grooves (18) extending in the longitudinal direction thereof.

3. A device according to one of claims 1 and 2, **characterised in that** the strip (2) of a material which swells on exposure to moisture projects beyond the end faces of the side walls (11, 12).

## Revendications

1. Dispositif pour l'étanchéité d'un joint se développant entre deux parties d'une structure en béton vis-à-vis du passage de fluide avec un rail (1) en forme de U constitué d'un matériau résistant, comme une matière synthétique ou un métal, lequel rail est conçu avec un canal ouvert (10) par rapport à la surface de la structure en béton sur laquelle il est posé, à l'intérieur duquel est agencée une barre (2) constituée d'un matériau gonflant sous l'action de l'humidité et laquelle est formée parallèlement au canal ouvert (10) avec un canal circulaire sensiblement fermé (20) doté de dispositifs de percement (16) conduisant à la surface de support, dans lesquels il est possible d'insérer un matériau d'étanchéité, lequel dépasse au delà des dispositifs de percement (16) jusqu'à la surface de support et/ou dans le joint, **caractérisé en ce que** le rail(1) est conçu, au moins sur une partie de sa surface supérieure, avec des nervures (17) et/ou des rainures(18) s'étirant dans sa direction longitudinale et **en ce qu'**au-dessous du canal sensiblement fermé (20) est prévue une autre barre (3) également constituée en particulier d'un matériau gonflant sous l'action de l'humidité.

2. Dispositif selon la revendication 1, **caractérisé en ce que** le rail (1) est formé le long des trois surfaces latérales (11, 12, 13) éloignées de la surface de support avec une pluralité de nervures (17) et/ou de rainures (18) s'étirant dans sa direction longitudinale.

3. Dispositif selon l'une des revendications 1 et 2, **caractérisé en ce que** la barre (2) constituée d'un matériau gonflant sous l'action de l'humidité fait saillie par rapport aux surfaces frontales des parois latérales (11, 12).
